# FASCICULE DE BREVET EUROPEEN

(11) **EP 3 253 935 B1**
(45) Date de publication et mention de la délivrance du brevet: **30.08.2023**
(21) Numéro de dépôt: 16702363.9
(22) Date de dépôt: 26.01.2016
(51) Int. Cl.: E04G 15/06

(54) **DISPOSITIF DE RÉSERVATION**
EINTRITTSINVARIANTE VORRICHTUNG
REENTRANT DEVICE

(30) Priorité: 05.02.2015 FR 1500220
(43) Date de publication de la demande: 13.12.2017
(73) Titulaire: Bertrand, Eric, 92400 Courbevoie (FR)
(72) Inventeur: Bertrand, Eric, 92400 Courbevoie (FR)
(74) Mandataire: Mayr, Claus-Michael
(86) Numéro de dépôt international: PCT/EP2016/051479
(87) Numéro de publication internationale: WO 2016/124434

(56) Documents cités:
- FR-A1- 2 570 418
- FR-A1- 2 903 440
- JP-A- H0 372 160
- JP-A- H04 174 150
- JP-U- H04 110 853
- US-A- 5 608 991
- US-B1- 6 726 052

## Description

L'invention concerne un dispositif de réservation pour coffrage pour former une réservation dans un élément structurel en béton. Il concerne donc plus particulièrement la construction de structures en béton ou béton armé dans le domaine du bâtiment et des travaux publiques. L'invention concerne également un ensemble de réservation comprenant une pluralité de tels dispositifs ainsi qu'un procédé de réalisation d'un voile de béton à l'aide du dispositif de réservation ou d'un ensemble de réservation.

Lorsqu'une ouverture doit être laissée dans un voile de béton, il est nécessaire de prévoir une réservation pour cette ouverture. Un dispositif de réservation est destiné à former une réservation à travers toute la largeur du voile de béton. Pour cela on emploie actuellement des mannequins fixés aux banches métalliques par des aimants.

S'agissant de réservation de grande dimension, on met en oeuvre des mannequins préfabriqués et réutilisables fixés aux banches métalliques du coffrage notamment par des sabots magnétiques.

S'agissant de réservation de petite ou moyenne dimension, on met en oeuvre des éléments de réservation, qui sont le plus souvent réalisés directement sur le chantier à partir de bois ou de polystyrène. Il s'agit d'éléments de réservation qui présentent l'inconvénient majeur de n'être pas réutilisables, qui monopolisent de la main d'oeuvre sur le chantier et qui donnent des réservations relativement grossières pouvant nécessiter des ragréages ou reprises. De plus lorsqu'ils sont en bois, le décoffrage s'avère difficile du fait du gonflement du bois lors du bétonnage. Actuellement pour créer le moule ou réserve, il est nécessaire de faire intervenir un boiseur qui réalisera un cadre en bois correspondant à l'ouverture souhaitée et formant la réservation. L'intervention de ce corps de métier dure environ 30 minutes pour la réalisation ainsi qu'e pour la mise en oeuvre entre les banches. Pour le retrait la personne en charge a besoin d'environ 15 minutes. Son intervention est de plus à programmer dans la chaîne de réalisation. De plus, lors de la mise en oeuvre du béton dans le coffrage, le béton a exercé une pression sur la réservation.

La réservation est donc en position d'arc-boutement et est endommagé lors de l'enlèvement.

On a déjà proposé de pallier ces inconvénients en proposant des éléments de réservation qui peuvent être utilisés plusieurs fois tout en limitant les difficultés de décoffrage.

Le document EP 1 496 172 décrit de tels éléments de coffrage pour former une réservation de petite dimension à travers toute la largeur d'un ouvrage de béton comprenant une boîte de réservation en matière plastique présentant une face d'appui équipée de moyens aimantés pour sa fixation sur une banche métallique du coffrage. L'élément de réservation comprend une pièce de frappe, opposée à la face d'appui de la boîte de réservation dont la résistance mécanique à l'impact sous l'action d'un marteau et/ou le caractère amovible permet à l'élément de réservation de résister à au moins quarante opérations de décoffrage.

Des coups sur la pièce de frappe associée à la boite en matière plastique sont nécessaires pour permettre l'éjection de la boite en matière plastique lors du décoffrage. Il est donc nécessaire de prévoir l'intervention d'un corps de métier pour le décoffrage.

De plus ces coups peuvent endommagés la structure de base ainsi que la boite de réservation elle-même. L'ensemble risque d'être difficilement réutilisable.

Le document US 5 608 991 décrit un dispositif de réservation pour coffrage d'un ouvrage en béton fixé sur au moins une des deux banches métalliques du coffrage, constitué d'une poche souple et gonflable, munie d'au moins une valve.

La pression est constante et indépendante des pressions exercés par la projection du béton et la masse de béton supportée par les différentes parties de la poche.

Une pression de béton plus forte pourrait ainsi déformer la poche.

Au moins la partie en contact avec le béton de la partie flexible peut être recouverte par une feuille de couverture flexible.

C'est le but de la présente invention que de proposer un élément de réservation en une seule poche de façon à éviter le recouvrement du dispositif par une feuille de couverture flexible. Cet objectif et d'autres sont réalisés par un dispositif de réservation selon la revendication 1 et un procédé de réalisation d'un voile de béton selon la revendication 11.

L'invention consiste donc de manière connue en un dispositif de réservation pour coffrage d'un ouvrage en béton équipé de moyens aimantés pour sa fixation sur au moins une des deux banches métalliques du coffrage.

Le dispositif selon l'invention est de plus constitué d'une poche souple et gonflable, munie d'au moins une valve de façon à pouvoir la gonfler avec une pression supérieure ou égale à la pression suffisante pour résister à l'impact dû à la projection du béton sur une des faces de la poche lors du remplissage du coffrage et à la pression suffisante pour résister à la force due à la masse de béton supportée par les différentes parties de la poche.

Le dispositif de réservation est réutilisable car lors de chaque utilisation il est uniquement gonflé lors du coffrage et dégonflé lors du décoffrage. La réservation est nette et ne nécessite que peu de ragréage ou reprise. De plus l'utilisation d'un tel dispositif est à la portée de toute personne se trouvant sur un chantier et disposant d'un compresseur pour gonfler la poche. Elle ne nécessite donc pas l'intervention d'une personne spécialisée.

La poche selon l'invention comprend une première chambre et une seconde chambre s'emboitant l'une dans l'autre, la première chambre est en matière résistante à une pression supérieure ou égale à la pression nécessaire pour résister à l'impact dû à la projection du béton sur une des faces de la poche lors du remplissage du coffrage et à une pression nécessaire pour résister à la force due à la masse de béton supportée par les différentes parties de la poche et la seconde chambre est en matière résistant aux frottements avec des éléments extérieurs dégradants. L'usure de la poche par frottement est donc quasiment inexistante et elle est réutilisable de nombreuses fois.

Selon l'invention les chambres sont en matière fibrée et étanche. De préférence elles sont en matière synthétique.

Selon l'invention les aimants sont fixés entre la première chambre et la seconde chambre. Ainsi les aimants ne sont pas perdus lors des différentes étapes de manipulation du dispositif.

De préférence la poche est de forme parallélépipédique, de forme cylindrique ou de forme polygonale cylindrique.

Selon une variante de l'invention, la poche présente deux faces latérales de différentes dimensions reliées par des plans inclinés de façon à pouvoir bloquer l'élément concerné par la réservation.

De préférence la valve est rentrée dans la poche.

Selon une variante de l'invention la valve est protégée par un bouchon étanche. Selon une variante de l'invention la dimension de la poche est normée.

Selon une variante de l'invention, la poche est munie d'éléments adhésifs pour fixer au moins une partie solide et amovible munie de contre-éléments adhésifs sur une des faces ou un angle de la poche.

Ainsi des parties solides et amovibles peuvent venir renforcer la poche.

L'invention consiste également en un ensemble de réservation composé de plusieurs éléments de réservation. Ainsi la combinaison de plusieurs éléments permet d'obtenir une réservation de taille différente.

Selon l'invention un procédé de réalisation d'un voile de béton entre deux banches métalliques comprend un dispositif de réservation pour coffrage constitué par une poche souple et gonflable et comportant les étapes suivantes :
o positionner la poche gonflable entre les banches métalliques ;
o gonfler la poche à une pression supérieure ou égale à la pression suffisante pour résister à l'impact dû à la projection du béton sur une des faces de la poche lors du remplissage du coffrage et à une pression suffisante pour résister à la force due à la masse de béton supportée par les différentes parties de la poche ;
o couler le béton frais ;
o après la prise puis le durcissement du béton, retirer la poche en la dégonflant.

Ce procédé a l'avantage d'être réalisable par toute personne travaillant sur le chantier sans faire intervenir des spécialistes.

Selon une variante du procédé la poche peut être gonflée, au moins partiellement avant d'être positionnée.

Avantageusement, après l'étape de positionnement de la poche gonflable entre les banches métalliques, une étape supplémentaire consiste à positionner au moins un élément solide sur au moins une des faces ou sur au moins un angle de la poche. Cet élément permet une meilleure protection de la poche. De plus lors du décoffrage, aucune reprise des tableaux de la réservation n'est nécessaire.

La présente invention sera mieux comprise à la lecture de la description qui va être faite d'exemples de réalisation d'éléments de réservation de petite dimension, illustrés par le dessin annexé dans lequel :
La figure 1 est une vue schématique en perspective d'un dispositif de réservation selon l'invention comportant une poche parallélépipédique et située entre les deux banches métalliques d'un coffrage ;
La figure 2 est une vue schématique en coupe du dispositif de réservation selon la figure 1.

La figure 1 est une vue schématique en perspective d'un dispositif de réservation comportant une poche de forme parallélépipédique.

En effet, les ouvertures réalisées dans un coffrage correspondent aux emplacements de divers éléments tels, par exemple, les emplacements des portes ou fenêtres ou de gaines électriques ou des nappes de tuyauteries pour le passage d'éléments de réseaux techniques. Le coffrage étant une enceinte rigide et indéformable dans laquelle le béton frais est coulé, il n'est pas possible de couler le béton puis de le casser à l'emplacement prévu pour ces ouvertures. C'est pourquoi une réservation doit être prévue de forme et de taille correspondant à l'ouverture souhaitée. Cette réservation est formée sur toute ou partie de l'épaisseur de l'ouvrage en béton.

Les coffrages sont soit verticaux, par exemple pour la réalisation de murs, soit horizontaux, par exemple pour la réalisation de planchers. Ils peuvent être également à inclinaison variable ou bien avoir la forme de moule par exemple pour la réalisation de pièces préfabriquées.

Le dispositif de réservation représentée à titre d'exemple sur la figure 1 et la figure 2 est une poche souple et gonflable. Elle comporte deux chambres : une chambre ou enveloppe interne 3 et une chambre ou enveloppe externe 4.

L'enveloppe interne 3 est réalisée dans un matériau ou bâche telle une toile souple, synthétique, résistante et étanche. Son rôle est d'assurer le maintien du fluide sous pression, tel l'air ou tout autre fluide qu'un homme de métier pourrait utiliser, à l'intérieur de la poche. La pression P de ce fluide est déterminée pour contrebalancer une première pression P1 exercée par la pression de poussée due à la projection du béton frais dans le coffrage. Elle doit donc être suffisante pour que la poche résiste à l'impact du à cette projection de béton sans se déformer. De plus cette pression P doit être suffisante pour que la pression de prise P2 exercée par la prise du béton sur les différentes faces de la poche ne déforme pas la poche. Ainsi pendant la réaction de durcissement, l'espace réservé par la poche correspond à la réserve souhaitée.

Toutefois une déformation minimale due à la coulée du béton est acceptable.

L'enveloppe externe 4 est de même réalisée dans un matériau souple étanche non adhérent et résistant connu de l'homme du métier. Ce matériau peut-être par exemple naturel, telle caoutchouc ou synthétique. Elle protège l'enveloppe interne 3 d'éléments sectionnant tels par exemple des pointes d'acier, des clous, de la laitance.

Les deux enveloppes sont de formes quasiment identiques de telle manière que l'enveloppe interne 3 s'emboîte parfaitement dans l'enveloppe externe 4. Les deux enveloppes sont soudées, collées, ou assemblées par toute technique jugée utile par l'homme de métier.

Une valve 2 est positionnée sur l'une des faces de l'élément de réservation elle est accessible après positionnement de cet élément dans le coffrage. De préférence la valve est rentrée ou rétractée de façon à ne pas dépasser de la poche. Elle permet l'introduction du fluide dans la poche en mettant l'enveloppe interne 3 sous pression. Il est également possible de positionner différentes valves sur différentes faces et d'utiliser la valve la mieux positionner pour introduire le fluide. Un compresseur extérieure peut être relié à cette valve pour introduire de l'air sous pression dans cette enveloppe. Elle peut être munie d'un bouchon étanche et protecteur.

Quatre aimants 5 sont fixés sur l'une des faces internes entre l'enveloppe interne 3 et l'enveloppe externe 4. Ils permettent la fixation par aimantation de la poche sur une banche métallique du coffrage.

Le dispositif de réservation tel que représenté par la figure 1 est donc fixé entre les banches métalliques du coffrage, puis il est gonflé à une pression P de façon à empêcher le béton projeté d'occuper l'espace de la réservation. Le béton se positionne autour de l'élément de réservation. Après la prise puis le durcissement du béton coulé, on décoffre l'élément de réservation tout simplement en dégonflant la poche par ouverture de la valve.

L'élément est rétracté sans frottement et donc sans être endommagé. Aucune huile de décoffrage n'est utilisée.

Cet élément est réutilisable de nombreuses fois. Il est léger et compressible quand on ne l'utilise pas, facilitant ainsi son transport.

La section du dispositif de réservation, illustré par la figure 2, est rectangulaire. Cette section pourrait également être carrée, circulaire, polygonale ou toute autre forme correspondant à la forme de l'élément pour lequel la réservation est créée. En effet une réservation cylindrique possède trois faces, une face courbe et deux faces parallèles planes et circulaires. Toute autre forme possédera un nombre certain de faces. C'est sur l'une des faces de cet élément que la valve est positionnée. La valve est donc positionnée sur une des faces accessible de cet élément. Elle peut être centrée ou décentrée. Selon une variante de l'invention, il est envisageable d'avoir des valves sur au moins une des faces de l'élément de façon à pouvoir brancher un compresseur sur l'une des valves, celle qui correspond au meilleur accès possible lorsque le dispositif se trouve inséré entre les banches.

Une alternative est une poche présentant deux faces latérales de différentes dimensions reliées par des plans inclinés. La réservation ainsi créée permettra de pouvoir bloquer l'élément concerné par la réservation dans l'épaisseur de la réservation.

L'invention consiste également en un ensemble de réservation composé de plusieurs éléments. Chaque élément correspondant à un dispositif de réservation tels que décrit précédemment.

En effet pour simplifier la production des dispositifs de réservation, il est envisageable de réaliser des dispositifs de tailles définies et d'associer ces dispositifs les uns aux autres pour réaliser un ensemble de taille supérieure. Un premier élément est introduit dans l'espace de réservation. Il est ensuite gonflé à une pression déterminée à l'aide d'un compresseur externe reliée à la valve. Un deuxième ou énième élément se superpose ou se juxtapose au premier élément de façon à réaliser la réservation de taille demandée.

Il est donc possible de réaliser une réservation avec un ensemble d'éléments de tailles normées.

Un procédé de réalisation d'un voile de béton comporte les étapes suivantes :
- positionner la poche gonflable entre les banches métalliques , les aimants permettant de maintenir la poche dans cette position.
- gonfler cet élément par introduction d'un fluide sous pression de façon à obtenir une pression P déterminée, telle que décrite précédemment ;
- couler le béton frais ;
- après la prise puis le durcissement du béton, retirer le moule en le dégonflant.

Il est envisageable pour raison de commodité, de gonfler au moins partiellement le moule à l'aide d'un compresseur d'air avant de le positionner entre les banches métalliques du coffrage à l'aide des aimants puis eventuellement de terminer l'opération de gonflage pour atteindre la pression P désirée.

Si le coffrage ne comporte pas de banches métalliques, une plaque métallique sera fixée sur une banche du coffrage pour pouvoir positionner la poche gonflable.

Dans une variante de l'invention, des parties solides et amovibles viennent se fixer sur la face sujette à la coulée de béton pour contrer l'effet d'arcboutement due à cette coulée. Ces parties sont par exemple des plaques solides telles des plaques synthétiques ou métalliques ou des plaques en bois ou contreplaqué qui s'introduisent au-dessus de la poche lorsque celle-ci n'est pas gonflée ou partiellement gonflée. Elles peuvent se maintenir par elle-même. Lors du décoffrage, elles s'enlèvent sans effort dés que la poche est partiellement ou totalement dégonflée.

Eventuellement des parties solides et amovibles viennent se fixer sur les angles de la poche de façon à consolider les angles.

Eventuellement, des parties solides et amovibles viennent se fixer sur au moins une face de la poche ainsi que sur au moins un angle de la poche de façon à former un cadre pour consolider la structure si nécessaire. Le dispositif est alors plus fortement rigidifié et permet une finition plus rapide lors du decoffrage car les reprises ne sont pas nécessaires.

La poche gonflable est muni d'éléments adhésifs tels des éléments velcro ce qui permet de fixer des éléments solides munies de contre-éléments adhésifs.

En cas de plan incliné ou pour divers raisons d'instabilité, il est intéressant d'utliser ces éléments adhésifs pour éviter tout déplacement de structure.

Pour minimaliser les déformations dans le béton frais, il faut adapter la pression P d'air à l'intérieur de la poche en fonction de la pression P1 due à la projection du béton frais et à la pression P2 du au poids du béton. Pour chaque élément de réservation, un diagramme indiquant la pression d'air nécessaire dans l'élément de réservation en fonction de la masse de béton et/ou de la force de projection est réalisable et permet donc de déterminer les premières et secondes pressions P1 et P2 ainsi que la pression P.

## Revendications

1. Dispositif de réservation pour coffrage d'un ouvrage en béton fixé sur au moins une des deux banches métalliques du coffrage,
constitué d'une poche (1) souple et gonflable, munie d'au moins une valve (2), la poche (1) comprenant une première chambre (3) et une seconde chambre (4) s'emboitant l'une dans l'autre,
**caractérisé en ce que** les chambres sont en matière fibrée et étanche, la première chambre (3) est interne en matière souple et résistante à la pression (P) supérieure ou égale à la pression (P1) nécessaire pour résister à l'impact dû à la projection du béton sur une des faces de la poche lors du remplissage du coffrage et à la pression (P2) nécessaire pour résister à la force due à la masse de béton supportée par les différentes parties de la poche et la seconde chambre (4) est externe en matière résistante aux frottements avec des éléments extérieurs dégradants, et
**en ce que** le dispositif est équipé de moyens aimantés (5) pour sa fixation sur au moins une des deux banches métalliques du coffrage fixés entre la première chambre (3) et la seconde chambre (4).

2. Dispositif de réservation selon la revendication 1, **caractérisé en ce que** la première chambre (3) et la seconde chambre (4) sont en matière naturelle

3. Dispositif de réservation selon la revendication 1, **caractérisé en ce que** la première chambre (3) et la seconde chambre (4) sont en matière synthétique.

4. Dispositif de réservation selon la revendication 1, **caractérisé en ce que** la poche (1) est de forme parallélépipédique, de forme cylindrique ou de forme polygonale cylindrique.

5. Dispositif de réservation selon la revendication 1, **caractérisé en ce que** la poche (1) présente deux faces latérales de différentes dimensions reliées par des plans inclinés de façon à pouvoir bloquer l'élément concerné par la réservation.

6. Dispositif de réservation selon la revendication 1, **caractérisé en ce que** la valve (2) est rentrée dans la poche.

7. Dispositif de réservation selon la revendication 1, **caractérisé en ce que** la valve (2) est protégée par un bouchon étanche.

8. Dispositif de réservation selon la revendication 1, **caractérisé en ce que** la poche est munie d'éléments adhésifs pour fixer au moins une partie solide et amovible munie de contre-éléments adhésifs sur une des faces ou un angle de la poche.

9. Dispositif de réservation selon la revendication 1, **caractérisé en ce que** la dimension de la poche (1) est normée.

10. Ensemble de réservation composé de plusieurs éléments de réservation selon l'une des revendications 1 à10.

11. Procédé de réalisation d'un voile de béton entre deux banches métalliques comprenant l'utilisation d'un dispositif de réservation pour coffrage selon l'une des revendications 1 à 9, comportant les étapes suivantes :
∘ positionner la poche gonflable entre les banches métalliques ;
∘ gonfler la poche à une pression (P) supérieure ou égale à la pression (P1) suffisante pour résister à l'impact dû à la projection du béton sur une des faces de la poche lors du remplissage du coffrage et à la pression (P2) suffisante pour résister à la force due à la masse de béton supportée par les différentes parties de la poche ;
∘ couler le béton frais ;
∘ après la prise puis le durcissement du béton, retirer la poche en la dégonflant.

12. Procédé de réalisation d'un voile de béton selon la revendication 11, **caractérisé en ce que** avant la première étape de positionnement de la poche il existe une étape de gonflement partiel de la poche.

13. Procédé de réalisation d'un voile de béton selon les revendications 11 ou 12, **caractérisé en ce que** après l'étape de positionnement de la poche gonflable entre les banches métalliques, une étape supplémentaire consiste à positionner au moins un élément solide sur au moins une des faces ou sur au moins un angle de la poche.

## Patentansprüche

1. Aussparungsvorrichtung für die Schalung eines Betonbauwerks, die an mindestens einer der beiden Metallschalwände der Schalung befestigt ist,
bestehend aus einem flexiblen und aufblasbaren Sack (1), der mit mindestens einem Ventil (2) versehen ist, wobei der Sack (1) eine erste Kammer (3) und eine zweite Kammer (4) umfasst, die ineinandergreifen,
**dadurch gekennzeichnet, dass** die Kammern aus dichtem Fasermaterial bestehen, die erste Kammer (3) innen aus einem flexiblen Material besteht, das einem Druck (P) widersteht, der größer oder gleich dem Druck (P1) ist, der erforderlich ist, um dem Aufprall aufgrund des Spritzens von Beton auf eine der Seiten des Sacks beim Füllen der Schalung zu widerstehen, und dem Druck (P2), der erforderlich ist, um der Kraft aufgrund der Betonmasse zu widerstehen, die von den verschiedenen Bereichen des Sacks getragen wird, und die zweite Kammer (4) außen aus Material besteht, das gegen Reibung mit beschädigenden äußeren Elementen beständig ist, und
dadurch dass die Vorrichtung mit magnetischen Mitteln (5) ausgestattet ist zu ihrer Befestigung an mindestens einer der beiden zwischen der ersten Kammer (3) und der zweiten Kammer (4) befestigten Metallschalwände der Schalung.

2. Aussparungsvorrichtung nach Anspruch 1, **dadurch gekennzeichnet, dass** die erste Kammer (3) und die zweite Kammer (4) aus natürlichem Material bestehen.

3. Aussparungsvorrichtung nach Anspruch 1, **dadurch gekennzeichnet, dass** die erste Kammer (3) und die zweite Kammer (4) aus synthetischem Material bestehen.

4. Aussparungsvorrichtung nach Anspruch 1, **dadurch gekennzeichnet, dass** der Sack (1) quaderförmig, zylinderförmig oder polygonal-zylindrisch geformt ist.

5. Aussparungsvorrichtung nach Anspruch 1, **dadurch gekennzeichnet, dass** der Sack (1) zwei Seitenflächen mit unterschiedlichen Abmessungen aufweist, die durch geneigte Ebenen verbunden sind, so dass das von der Aussparung betroffene Element blockiert werden kann.

6. Aussparungsvorrichtung nach Anspruch 1, **dadurch gekennzeichnet, dass** das Ventil (2) in den Sack hineingezogen ist.

7. Aussparungsvorrichtung nach Anspruch 1, **dadurch gekennzeichnet, dass** das Ventil (2) durch einen dichten Stopfen geschützt ist.

8. Aussparungsvorrichtung nach Anspruch 1, **dadurch gekennzeichnet, dass** der Sack mit Klebeelementen versehen ist, um mindestens ein festes und abnehmbares Teil, das mit klebenden Gegenelementen versehen ist, an einer der Seiten oder einer Ecke des Sacks zu befestigen.

9. Aussparungsvorrichtung nach Anspruch 1, **dadurch gekennzeichnet, dass** die Größe des Sacks (1) genormt ist.

10. Aussparungsanordnung aus mehreren Aussparungselementen nach einem der Ansprüche 1 bis 10.

11. Verfahren zur Herstellung einer Betonwand zwischen zwei Metallschalwänden, das die Verwendung einer Aussparungsvorrichtung für eine Schalung nach einem der Ansprüche 1 bis 9 umfasst, mit den folgenden Schritten:
o Positionieren des aufblasbaren Sacks zwischen den Metallschalwänden;
o Aufblasen des Sacks auf einen Druck (P), der größer oder gleich dem Druck (P1) ist, der ausreicht, um dem Aufprall aufgrund des Spritzens von Beton auf eine der Seiten des Sacks beim Füllen der Schalung zu widerstehen, und dem Druck (P2), der ausreicht, um der Kraft aufgrund der von den verschiedenen Bereichen des Sacks getragenen Betonmasse zu widerstehen;
∘ Gießen des frischen Betons;
∘ nach dem Abbinden und anschließenden Aushärten des Betons, Entfernung des Sacks durch Ablassen der Luft.

12. Verfahren zur Herstellung einer Betonwand nach Anspruch 11, **dadurch gekennzeichnet, dass** vor dem ersten Schritt des Positionierens des Sacks ein Schritt des teilweisen Aufblasens des Sacks erfolgt.

13. Verfahren zur Herstellung einer Betonwand nach Anspruch 11 oder 12, **dadurch gekennzeichnet, dass** nach dem Schritt des Positionierens des aufblasbaren Sacks zwischen den Metallschalwänden ein weiterer Schritt darin besteht, mindestens ein festes Element auf mindestens einer der Seiten oder auf mindestens einer Ecke des Sacks zu positionieren.

## Claims

1. Blockout device for the formwork of a concrete structure fixed on at least one of the two metal formwork panels,
consisting of a flexible and inflatable bag (1), provided with at least one valve (2), the bag (1) comprising a first chamber (3) and a second chamber (4) fitting into each other,
**characterized in that** the chambers are made of a fibrous and dense material, the first chamber (3) is internally made of a flexible material and resistant to a pressure (P) greater than or equal to a pressure (P1) necessary to resist the impact due to the projection of the concrete onto one of the faces of the bag during the filling of the formwork and to a pressure (P2) necessary to resist the force due to the mass of concrete supported by the different parts of the bag, and the second chamber (4) is externally made of a material that is resistant to friction with damaging external elements, and
**in that** the device is equipped with magnetic means (5) for fixing it to at least one of the two metal formwork panels fixed between the first chamber (3) and the second chamber (4).

2. Blockout device according to claim 1, **characterized in that** the first chamber (3) and the second chamber (4) are made of natural material.

3. Blockout device according to claim 1, **characterized in that** the first chamber (3) and the second chamber (4) are of synthetic material.

4. Blockout device according to claim 1, **characterized in that** the bag (1) is parallelepipedic in shape, cylindrical in shape or polygonal cylindrical in shape.

5. Blockout device according to claim 1, **characterized in that** the bag (1) has two lateral faces of different dimensions connected by inclined planes so as to be able to block the element concerned by the block-out.

6. Blockout device according to claim 1, **characterized in that** the valve (2) is retracted into the bag.

7. Blockout device according to claim 1, **characterized in that** the valve (2) is protected by a tight cap.

8. Blockout device according to claim 1, **characterized in that** the bag is provided with adhesive elements for fixing at least one solid and removable part provided with adhesive counter elements on one of the faces or a corner of the bag.

9. Blockout device according to claim 1, **characterized in that** the dimension of the bag (1) is standardized.

10. Blockout assembly consisting of a plurality of blockout elements according to any one of claims 1 to 10.

11. A method of making a concrete wall between two metal formwork panels comprising using a formwork blockout device according to any of claims 1 to 9, comprising the following steps:
∘ positioning the inflatable bag between the metal formwork panels;
∘ inflating the bag to a pressure (P) greater than or equal to a pressure (P1) sufficient to withstand the impact due to the projection of the concrete on one of the faces of the bag during the filling of the formwork and to a pressure (P2) sufficient to withstand the force due to the mass of concrete supported by the different parts of the bag ;
∘ pouring the fresh concrete;
∘ after the concrete has set and then hardened, removing the bag by deflating it.

12. A method of making a concrete wall according to claim 11, **characterized in that** before the first step of positioning the bag there is a step of partially swelling the bag.

13. A method of making a concrete wall according to claims 11 or 12, **characterized in that** after the step of positioning the inflatable bag between the metal formwork panels, an additional step consists of positioning at least one solid element on at least one of the faces or on at least one corner of the bag.
